# EUROPÄISCHE PATENTSCHRIFT

(11) **EP 2 676 593 B1**
(45) Veröffentlichungstag und Bekanntmachung des Hinweises auf die Patenterteilung: **29.07.2015**
(21) Anmeldenummer: 12004583.6
(22) Anmeldetag: 19.06.2012
(51) Int. Cl.: A47L 9/18

(54) **Bodenstaubsauger mit einem in einem Staubsaugergehäuse angeordneten Flüssigkeitsfilter**
Floor vacuum cleaner with a liquid filter container in a vacuum cleaner housing
Aspirateur de sol doté d'un filtre à liquide agencé dans un boîtier d'aspirateur

(43) Veröffentlichungstag der Anmeldung: 25.12.2013
(73) Patentinhaber: Robert Thomas Metall- und Elektrowerke GmbH & Co. KG, 57290 Neunkirchen (DE)
(72) Erfinder: Thomas, Paul-Gerhard, 57290 Neunkirchen (DE)
(74) Vertreter: Grosse, Wolf-Dietrich Rüdiger

(56) Entgegenhaltungen:
- EP-A1- 1 112 712
- DE-B4- 10 060 858
- FR-A1- 2 745 169

## Beschreibung

Die Erfindung betrifft einen Bodenstaubsauger mit einem in einem Staubsaugergehäuse angeordneten Flüssigkeitsfilter.

Aus der DE 298 12 110 U1 ist ein Staubsauger bekannt, bei dem der Saugluftstrom mit dem Druckstrahl einer gesonderten, wasserlastgespeisten Wasserpumpe besprüht wird. Bei verschmutzter Wasserlast drohen jedoch trotz der, der Wasserpumpe vorgeordneter Filter Ausfälle. Eine ebenfalls vorgesehene, aufwendige Sorptionskammer führt zu einer erheblichen Minderung der Leistungsfähigkeit des Staubsaugers.

In der DE 100 60 858 B4 ist ein Staubsauger beschrieben, dessen Saugluftstrom über einen im Staubsauger-Gehäuse angeordneten Flüssigkeitsfilter geführt wird, der aus einem im Staubsauger-Gehäuse vorgesehenen Behälter Wasser entnimmt, und damit über Steigleitungen in einem Ejektor den Saugluftstrom benetzt. Der derart benetzte Saugluftstrom wird einer Wasserlast zugeführt, wobei in einem Diffusor durch Reduzierung der Geschwindigkeit die an Wasserteilchen gebundenen Schmutzpartikel ausgefällt werden. Nachfolgend durchströmt der benetzte Saugluftstrom eine Tropfenabscheider-Schottwand, wobei letzte Staub- und Wasserteilchen in einem Wasserfilter-Vlies zurückgehalten werden. Die ausgefällten Schmutzpartikel werden der Wasserlast zugeführt.

Die Erfindung geht von der Aufgabe aus, einen Staubsauger nach der DE 100 60 858 B4 derart weiterzubilden, dass er die Staubpartikel im Saugluftstrom früh und über einen langen Weg mit dem Wasser kontaktiert, an dieses bindet und dann in den Wasserbehälter abgibt, wobei der Filterbehälter leichter zu reinigen sein soll und das Bedienpersonal beim Reinigen des Wasserbehälters weniger mit verschmutzten Teilen des Wasserbehälters in Kontakt kommt.

Die Aufgabe wird dadurch gelöst, dass ein Bodenstaubsauger mit einem in einem Staubsaugergehäuse angeordneten Flüssigkeitsfilter vorgesehen wird, der einen mit einer Wasserlast gefüllten Filterbehälter aufweist, dem Wasser mittels wenigstens einer Steigleitung entnommen und zu einem Ejektor geführt wird, durch den der über einen in einem Filterdeckel angeordneten Ansaugstutzen zugeführte Saugluftstrom benetzt wird, und bei dem in einem Diffusor das Wasser und die an diesem haftenden Staubpartikel aus dem benetzte Saugluftstrom ausgefällt werden, und der Saugluftstrom über Ausströmöffnungen dem Flüssigkeitsfilter gereinigt entweichen kann, wobei Reste des Wassers aus dem benetzten Saugluftstrom durch wenigstens eine im Bereich der Ausströmöffnungen des Flüssigkeitsfilters angeordnete Trennvorrichtung von dem Saugluftstrom abgeschieden werden, und das abgeschiedene Wasser durch stromaufwärts zu der wenigstens einen Trennvorrichtung positionierte Rippen schwerkraftgetrieben der Wasserlast des Filterbehälters zugeführt wird, und wobei der Trennvorrichtung die Abtropfrippen am Filterdeckel vorgeordnet sind.

Dadurch wird erreicht, dass der Saugluftstrom des Staubsaugers derart über einen im Staubsaugergehäuse untergebrachten Flüssigkeitsfilter führbar ist, dass eine Tropfenabscheider-Schottwand, die für das Bedienpersonal aufwändig und mit Verschmutzungsgefahr zu Entnehmen und zu Reinigen ist, entfallen kann.

Vorteilhafte Ausbildungen sind in den abhängigen Patentansprüchen angegeben.

Es hat sich als vorteilhaft erwiesen, wenn die wenigstens eine Trennvorrichtung aus einem luftdurchlässigen Filterschaumstoff und/oder Filtervlies und/oder Filtergewebe und/oder Filtergewirke und/oder Filterpapier besteht.

In vorteilhafter Weise kann die wenigstens eine Trennvorrichtung eine Anordnung von Prallplatten aufweisen.

Es empfiehlt sich, die freie Querschnittsfläche der wenigstens einen Trennvorrichtung derart zu bemessen, dass Tröpfchen mit einem Durchmesser größer als 0,1 mm im Luftstrom unter dem Einfluss der Schwerkraft absinken können.

Es hat sich bewährt, dass die Trennvorrichtung im Filterdeckel angeordnet ist, und dass der Filterdeckel für eine leichte Reinigung der Trennvorrichtung lösbar mit dem Filterbehälter verbunden ist.

Ein Schwappen des Wassers lässt sich unterbinden, wenn an den Seitenwänden des Filterbehälters im Wesentlichen horizontal verlaufende nach innen vorspringende Rippen angebracht sind. Besonders wirksam wird ein Schwappen des Wassers unterbunden, wenn alle nach innen vorspringenden Rippen miteinander verbunden sind.

Nachahmenswert ist, dass der wenigstens einen Steigleitung wenigstens ein am Boden des Filterbehälters lösbar befestigter Ansaugfilter vorgelagert ist.

Die Erfindung ist nachfolgend anhand von in der Zeichnung dargestellten Ausführungsbeispielen näher erläutert. Es zeigen:
- Figur 1: einen Bodenstaubsauger in Querschnittsansicht,
- Figur 2: einen Flüssigkeitsfilter gemäß Figur 1 in perspektivischer Einzeldarstellung von schräg oben,
- Figur 3: den Flüssigkeitsfilter gemäß Figur 2 im Querschnitt und
- Figur 4: den erfindungsgemäß ausgebildeten Flüssigkeitsfilter gemäß Figur 3 in perspektivischer Querschnittsansicht.

Die Figur 1 zeigt einen Bodenstaubsauger in Querschnittsansicht mit einem Staubsaugergehäuse 1, in dem ein Flüssigkeitsfilter 2 mit einem Filterbehälter 3 angeordnet ist. Vom Boden des Filterbehälters 3 führen eine oder mehrere Steigleitungen 4 zu einem an einem Ansaugstutzen 5 angeordneten Ejektor 6.

In der Figur 2 ist der dem Staubsaugergehäuse 1 entnehmbare Flüssigkeitsfilter 2 mit dem Filterbehälter 3 und einem Filterdeckel 7 mit einem Tragegriff 8 in perspektivischer Ansicht von schräg oben dargestellt. Im Filterdeckel 7, neben dem Ansaugstutzen 5, ist der Flüssigkeitsfilter 2 mit Ausströmöffnungen 9 für den im Flüssigkeitsfilter 2 gereinigten Luftstrom versehen.

Die Figur 3 stellt einen vertikalen Schnitt des Flüssigkeitsfilters 2 dar. Hier ist der Wasserspiegel einer Wasserlast 10 angedeutet, der über die Steigleitungen 4 Wasser entnommen und dem Ejektor 6 im Bereich des Ansaugstutzens 5 zugeführt werden kann, so dass der Saugluftstrom benetzt wird. Dazu ist den Steigleitungen 4 wenigstens ein Ansaugfilter 11 vorgeordnet, der verhindern soll, dass Schmutzpartikel aufgesaugt werden. Von der Wand des Filterbehälters 3 nach innen, unten vorspringende Rippen 12 verhindern bzw. unterdrücken ein Schwappen des Wassers in dem Filterbehälter 3 bei einer Bewegung des Bodenstaubsaugers. Dem Ansaugstutzen 5 ist ein Diffusor 13 nachgeordnet, durch den der benetzte Saugluftstrom geführt wird, und in dem durch Reduzierung der Geschwindigkeit die Wasserteilchen und die an diese gebundenen Schmutzpartikel ausgefällt werden.

Der Figur 4 ist ein erfindungsgemäßer Flüssigkeitsfilter 2 gemäß Figur 3 mit dem Filterbehälter 3 und dem Filterdeckel 7 in perspektivischer Querschnittsansicht zu entnehmen. Auf dem Boden des Filterbehälters 3 ist der Ansaugfilter 11 angeordnet, der mit den Steigleitungen 4 zur Wasserentnahme aus der hier nicht dargestellten Wasserlast verbunden ist. Zur Benetzung des Saugluftstroms ist der Ejektor 6 im Bereich des Ansaugstutzens 5 angeordnet und mit den Steigleitungen 4 verbunden. Die nach innen vorspringenden Rippen 12 unterbinden das Schwappen des Wassers in dem Filterbehälter 3. Nach dem Diffusor 13 erfolgt eine derartige Umlenkung des benetzten Saugluftstroms, dass er über dem Wasserspiegel der Wasserlast streift. Auf der dem Diffusor 13 gegenüberliegenden Seite des Filterdeckels 7 sind Trennvorrichtungen 14, die unterhalb mit Abtropfrippen 15 versehen sind, den Ausströmöffnungen 9 vorgeordnet. Die Trennvorrichtungen 14 können Prallplatten 16 aufweisen, gegen die der Luftstrom trifft und dabei den Rest der Wasser- und Schmutzpartikel abgibt.

Die Trennvorrichtungen 14 können aber auch ein nicht dargestellten, luftdurchlässigen Filterschaumstoff oder dergeleichen aufweisen, dessen freie Querschnittsfläche derart bemessen ist, dass Tröpfchen mit einem Durchmesser größer als 0,1 mm im Luftstrom schwerkraftbedingt herabsinken können.

Im Betrieb des Bodenstaubsaugers tritt der Saugluftstrom beim Ansaugstutzen 5 in den Flüssigkeitsfilter 2 und bewirkt beim Durchströmen der schmutzbeladenen Saugluft des Ejektors 6 als sogenannte Venturidüse über die Steigleitungen 4 ein Ansaugen von Wasser aus der Wasserlast, das durch die Düsen des Ejektors 6 dem Saugluftstrom zugeführt wird und die in diesem befindlichen Schmutz- bzw. Feststoffe im weiteren Strömungsverlauf benetzt. Der angeschlossene Diffusor 13 bewirkt mit seiner kontinuierlichen Erweiterung eine Absenkung der Strömungsgeschwindigkeit und führt zu einer Ausfällung der Wassertröpfchen mit den daran angebundenen Staubpartikeln. Der Diffusor 13 endet vor der Wand des Behälters 2. Der Saugluftstrom erfährt dort eine 90°-Umlenkung in Richtung auf den Wasserspiegel 10. Dort wird der benetzte Saugluftstrom nochmals um 90°, d.h. insgesamt um 180°, umgelenkt und strömt unter dem Diffusorboden und oberhalb des Wasserspiegels 10 in Richtung Ausströmöffnungen 9. In den Trennvorrichtungen 14 treffen die noch verbleibenden Wasser- und Schmutzpartikel auf die Prallplatten 16 und/oder das Filtervlies, wo sie das restliche Wasser über die Abtropfrippen 15 an die Wasserlast 10 abgeben. Der gereinigte Luftstrom tritt dann aus den Ausströmöffnungen 9 im Filterdeckel 7 aus.

Die Erfindung betrifft einen Bodenstaubsauger, dessen Saugluftstrom über einen im Staubsaugergehäuse 1 untergebrachten Flüssigkeitsfilter 2 führbar ist, der benetztes Wasser einem im Staubsaugergehäuse 1 vorgesehenen Wasserbehälter ohne Druckwasserpumpen entnimmt und den benetzten Saugluftstrom zur Reinigung einer Wasserlast 10 zuführt. Dabei werden die Staubpartikel im Saugluftstrom früh und über einen langen Weg mit dem Wasser kontaktiert, an dieses gebunden und dann in den Wasserbehälter abgegeben, wobei Wasserreste aus dem benetzten Saugluftstrom durch eine im Bereich der Ausströmöffnungen 9 des Flüssigkeitsfilters2 angeordnete Trennvorrichtung 14 von dem Saugluftstrom abgeschieden werden. Das derart abgeschiedene Wasser wird durch stromaufwärts zu der Trennvorrichtung positionierte Rippen getrieben von der Schwerkraft der Wasserlast des Filterbehälters zugeführt.

### Bezugszeichenliste

- 1: Staubsaugergehäuse
- 2: Flüssigkeitsfilter
- 3: Filterbehälter
- 4: Steigleitungen
- 5: Ansaugstutzen
- 6: Ejektor
- 7: Filterdeckel
- 8: Tragegriff
- 9: Ausströmöffnungen
- 10: Wasserlast
- 11: Ansaugfilter
- 12: nach innen vorspringende Rippen
- 13: Diffusor
- 14: Trennvorrichtungen
- 15: Abtropfrippen
- 16: Prallplatten

## Patentansprüche

1. Bodenstaubsauger mit einem in einem Staubsaugergehäuse (1) angeordneten Flüssigkeitsfilter (2), der einen mit einer Wasserlast (10) gefüllten Filterbehälter (3) aufweist, dem Wasser mittels wenigstens einer Steigleitung (4) entnommen und zu einem Ejektor (6) geführt wird, durch den der über einen in einem Filterdeckel (7) angeordneten Ansaugstutzen (5) zugeführte Saugluftstrom benetzt wird, und bei dem in einem Diffusor (13) das Wasser und die an diesem haftenden Staubpartikel aus dem benetzte Saugluftstrom ausgefällt werden, und der Saugluftstrom über Ausströmöffnungen (9) dem Flüssigkeitsfilter (2) gereinigt entweichen kann, wobei Reste des Wassers aus dem benetzten Saugluftstrom durch wenigstens eine im Bereich der Ausströmöffnungen (9) des Flüssigkeitsfilters (2) angeordnete Trennvorrichtung (14) von dem Saugluftstrom abgeschieden werden, und das abgeschiedene Wasser durch stromaufwärts zu der wenigstens einen Trennvorrichtung (14) positionierte Rippen (15) schwerkraftgetrieben der Wasserlast (10) des Filterbehälters (3) zugeführt wird, **dadurch gekennzeichnet, dass** der Trennvorrichtung (14) die Abtropfrippen (15) am Filterdeckel (7) vorgeordnet sind.

2. Bodenstaubsauger nach Anspruch 1,
**dadurch gekennzeichnet,**
**dass** die wenigstens eine Trennvorrichtung (14) einen luftdurchlässigen Filterschaumstoff und/oder Filtervlies und/oder Filtergewebe und/oder Filtergewirke und/oder Filterpapier aufweist.

3. Bodenstaubsauger nach einem der Ansprüche 1 oder 2,
**dadurch gekennzeichnet,**
**dass** die wenigstens eine Trennvorrichtung (14) eine Anordnung von Prallplatten (16) aufweist

4. Bodenstaubsauger nach einem der Ansprüche 1 bis 3,
**dadurch gekennzeichnet,**
**dass** die freie Querschnittsfläche der wenigstens einen Trennvorrichtung (14) derart bemessen ist, dass Tröpfchen mit einem Durchmesser größer als 0,1 mm im Luftstrom unter dem Einfluss der Schwerkraft absinken können.

5. Bodenstaubsauger nach einem der Ansprüche 1 bis 4,
**dadurch gekennzeichnet,**
**dass** die Trennvorrichtung (14) im Filterdeckel (7) angeordnet ist, und dass der Filterdeckel (7) für eine leichte Reinigung der Trennvorrichtung (14) lösbar mit dem Filterbehälter (3) verbunden ist.

6. Bodenstaubsauger nach einem der Ansprüche 1 bis 5,
**dadurch gekennzeichnet,**
**dass** an den Seitenwänden des Filterbehälters (3) im Wesentlichen horizontal verlaufende und vorzugsweise miteinander verbundene, nach innen vorspringende Rippen (12) angebracht sind.

7. Bodenstaubsauger nach einem der Ansprüche 1 bis 6,
**dadurch gekennzeichnet,**
**dass** der wenigstens einen Steigleitung (4) wenigstens ein am Boden des Filterbehälters (3) lösbar befestigter Ansaugfilter (11) vorgelagert ist.

## Claims

1. A floor vacuum comprising a liquid filter (2) arranged in a vacuum cleaner housing (1), which encompasses a filter container (3) filled with a water load (10), from which water is removed by means of at least one riser (4) and is guided to an ejector (6), through which the suction air flow supplied via an intake port (5), which is arranged in a filter cover (7), is wetted, and in the case of which the water and the dust particles adhering thereto are precipitated from the wetted suction air flow in a diffusor (13), and the suction air flow can escape from the liquid filter (2) so as to be clean via exhaust ports (9), wherein residues of the water from the wetted suction air flow are separated from the suction air flow by means of at least one separating device (14), which is arranged in the area of the exhaust ports (9) of the liquid filter (2), and the separated water is supplied to the water load (10) of the filter container (3) in a gravity-driven manner by means of ribs (15), which are positioned upstream of the at least one separating device (14), **characterized in that** the drip ribs (15) are arranged upstream of the separating device (14) on the filter cover (7).

2. The floor vacuum cleaner according to claim 1, **characterized in that** the at least one separating device (14) encompasses an air-permeable filter foam and/or filter nonwoven and/or filter cloth and/or filter knit fabric and/or filter paper.

3. The floor vacuum cleaner according to one of claims 1 or 2, **characterized in that** the at least one separating device (14) encompasses an arrangement of deflecting plates (16).

4. The floor vacuum cleaner according to one of claims 1 to 3, **characterized in that** the free cross sectional surface of the at least one separating device (14) is dimensioned such that droplets comprising a diameter of greater than 0.1 mm can sink in the air flow under the influence of the force of gravity.

5. The floor vacuum cleaner according to one of claims 1 to 4, **characterized in that** the separating device (14) is arranged in the filter cover (7), and that the filter cover (7) is removably connected to the filter container (3) for easily cleaning the separating device (14).

6. The floor vacuum cleaner according to one of claims 1 to 5, **characterized in that** inwardly protruding ribs (12), which run substantially horizontally and which are preferably connected to one another, are attached to the side walls of the filter container (3).

7. The floor vacuum cleaner according to one of claims 1 to 6, **characterized in that** at least one suction filter (11), which is removably fastened to the bottom of the filter container (3), is supported upstream of the at least one riser (4).

## Revendications

1. Aspirateur de sol avec un filtre à liquide (2) placé dans un carter (1) d'aspirateur, qui comporte un réservoir de filtre (3) rempli d'une charge d'eau (10), duquel de l'eau est prélevée au moyen d'au moins un conduit ascendant (4) et conduite vers un éjecteur (6), par lequel le flux d'air d'aspiration amené via une tubulure d'aspiration (5) placée dans un couvercle de filtre (7) est humidifié et sur lequel, dans un diffuseur (13), l'eau et les particules de poussière adhérant à celle-ci sont précipitées hors du flux d'air d'aspiration humidifié et le flux d'air humidifié peut s'échapper purifié hors du filtre à liquide (2) via des orifices de sortie (9), des restes de l'eau étant séparés hors du flux d'air d'aspiration humidifié par au moins un dispositif séparateur (14) placé dans la zone des orifices de sortie (9) du filtre à liquide (2) et l'eau séparée étant amenée sous l'effet de la gravité par l'intermédiaire de nervures (15) positionnées en amont de l'au moins un dispositif séparateur (14) vers la charge d'eau (10) du réservoir de filtre (3), **caractérisé en ce que** les nervures d'égouttage (15) sur le couvercle de filtre (7) sont placées en amont du dispositif séparateur (14).

2. Aspirateur de sol selon la revendication 1, **caractérisé en ce que** l'au moins un dispositif séparateur (14) comporte une mousse synthétique filtrante et/ou un non-tissé filtrant et/ou un tissu filtrant et/ou une structure filtrante et/ou un papier filtrant perméable(s) à l'air.

3. Aspirateur de sol selon l'une quelconque des revendications 1 ou 2, **caractérisé en ce que** l'au moins un dispositif séparateur (14) comporte un agencement de plaques déflectrices (16).

4. Aspirateur de sol selon l'une quelconque des revendications 1 à 3, **caractérisé en ce que** les surfaces de section transversale libres de l'au moins un dispositif séparateur (14) sont dimensionnées de telle sorte que des gouttelettes d'un diamètre supérieur à 0,1 mm dans le flux d'air puissent retomber sous l'effet de la gravité.

5. Aspirateur de sol selon l'une quelconque des revendications 1 à 4, **caractérisé en ce que** le dispositif séparateur (14) est placé dans le couvercle de filtre (7) et **en ce que** pour un nettoyage facile du dispositif séparateur (14), le couvercle de filtre (7) est relié de manière amovible avec le réservoir de filtre (3).

6. Aspirateur de sol selon l'une quelconque des revendications 1 à 5, **caractérisé en ce que** sur les parois latérales du réservoir de filtre (3) sont rapportées des nervures (12) saillant vers l'intérieur, s'étendant sensiblement à l'horizontale et de préférence reliées entre elles.

7. Aspirateur de sol selon l'une quelconque des revendications 1 à 6, **caractérisé en ce qu'**en amont de l'au moins un conduit ascendant (4) est monté au moins un filtre d'aspiration (11) fixé de manière amovible sur le fond inférieur du réservoir de filtre (3).
